# EUROPÄISCHE PATENTSCHRIFT

(11) **EP 1 830 003 B1**
(45) Veröffentlichungstag und Bekanntmachung des Hinweises auf die Patenterteilung: **16.03.2011**
(21) Anmeldenummer: 07001532.6
(22) Anmeldetag: 24.01.2007
(51) Int. Cl.: E01F 15/14

(54) **Anpralldämpfer mit Segmentplatten**
Impact damper with segment boards
Amortisseur de choc avec segments de plaques

(30) Priorität: 01.03.2006 DE 102006009806
(43) Veröffentlichungstag der Anmeldung: 05.09.2007
(73) Patentinhaber: SPS SCHUTZPLANKEN GMBH, D-63743 Aschaffenburg (DE)
(72) Erfinder: Urlberger, Karl, 63743 Aschaffenburg (DE)
(74) Vertreter: Sperling, Rüdiger

(56) Entgegenhaltungen:
- DE-A- 10 351 165
- DE-U1- 29 506 251
- DE-U1-202004 011 701
- US-A1- 2002 154 946
- US-B2- 6 863 467

## Beschreibung

Die Erfindung betrifft Anpralldämpfer zum Dämpfen des Aufpralls eines Fahrzeugs gegen ein Hindernis und/oder das Zurückführen von Fahrzeugen auf die Fahrbahn, mit einer Vielzahl von plastisch verformbaren Dämpfungselementen, die mit Segmentplatten versehen sind.

Gattungsgemäße Anpralldämpfer sind aus dem Stand der Technik bekannt. Bei der Dämpferkonstruktion aus DE 20 2004 011 701 werden plastisch verformbare Dämpfungselemente in Reihen so nebeneinander angeordnet, dass die gesamte Dämpferkonstruktion die Form eines V bildet. Die einzelnen Dämpfungselemente sind mittels eines vorgespannten Verbindungsseils gesichert. Im Falle eines aufprallenden Fahrzeugs verformen sich die Dämpfungselemente einer durch Zwischenstücke vorgegebenen Verformungscharakteristik und stützen sich im hinteren Abschlussbereich gegen eine befestigte Abstützeinrichtung ab.

Ein weiterer gattungsgemäßer Anpralldämpfer ist aus der US 6 863 467 bekannt. Bei dieser Dämpferkonstruktion sind zwei Reihen von elastisch verformbaren, unterschiedlich großen Dämpfungselementen angeordnet, die mit einer Rahmenkonstruktion so miteinander verbunden sind, dass der Anpralldämpfer die Form eines V aufweist. Die einzelnen Dämpfungselemente sind außenseitig mit prallablenkenden Platten und innenseitig mit Kompressionselementen versehen. Im hinteren Bereich des Anpralldämpfers ist ein Stütze angeordnet.

Obgleich der aus der DE 20 2004 011 701 bekannte gattungsbildende Anpralldämpfer für PKW ein ausgezeichnetes Betriebsverhalten aufweist, müssen, um auch für schwere Fahrzeuge gut zu wirken, die Wandstärken der Dämpfungselemente im Verhältnis dazu groß dimensioniert werden. Auch ist die Gefahr der Einbeulung bei einem Anprall und eine dadurch unkontrollierte Folgebewegung eines größeren Fahrzeuges über einen weiten Geschwindigkeitsbereich zu vermeiden. Da die Dämpfungselemente, nachdem sie von einem Fahrzeug getroffen wurden, ausgetauscht werden müssen, entstehen pro Dämpfungselement mit großer Wandstärke, relativ gesehen, hohe Kosten.

Der aus der US 6 863 467 bekannte Anpralldämpfer ist mit elastischen Dämpfungselementen ausgerüstet. Durch elastische Dämpfungselemente werden anprallende Fahrzeuge, unkontrollierbarer zurückgeschleudert. Die sich im elastischen Element beim Zusammendrücken ansammelnde Energie wandelt sich ab einem bestimmten Punkt, je nach Dämpfercharakteristik, schlagartig in eine Gegenbewegung um, die das anprallende Fahrzeug vom Anpralldämpfer wegschleudert. Durch eine verstärkende, harte Ablenkhaut (deflector skin), die außen am Dämpferelement angebracht ist, wird der Abwehreffekt noch verstärkt. Eine zweite Anblenkhaut (deflector skin) ist wahlweise angebracht und steht von dem Dämpfungselement in Richtung der Fahrbahn in einem ganz bestimmten Winkel ab, so dass sie im Falle eines Aufpralls umklappen und dabei Energie aufnehmen kann. Nachteilhaft dabei ist, dass zwar Energie aufgenommen werden kann, der Anprallwinkel des Fahrzeuges jedoch unbekannt ist, und somit eine optimale Wirkung nicht vorhersehbar ist. Des Weiteren birgen diese abstehenden Ablenkhäute die Gefahr, in das Fahrzeug einzudringen, wenn dieses z.B. bei einem vorausgehenden Schleudern nicht aus der Fahrrichtung, sondern lateral anprallt, oder gar sich bei diesem Schleudern so dreht, dass die abstehenden Ablenkhäute von hinten getroffen werden und nicht ihrer ursprünglich angedachten Umklappbewegung folgen können. Im Falle eines Frontalaufpralls wird der zwischen den Dämpferreihen angeordnete Rahmen dazu verwendet, sich in Fahrtrichtung mitzubewegen, die elastische Charakteristik der Dämpfungselemente ist jedoch gleich, so dass das Fahrzeug mit an Sicherheit grenzender Wahrscheinlichkeit ab einem bestimmten Punkt des Zusammendrückens auf eine der Seiten abgelenkt wird und von dem Anpralldämpfer unkontrolliert weggeschleudert wird.

DE 295 06 251 U offenbart einen Anpralldämpfer umfassend eine Vielzahl von in Reihe angeordneten, rohrförmigen, plastisch verformbaren Dämpfungselementen mit einer Segmentplatte, die im Inneren eines Dämpfungselements befestigt ist.

Der Erfindung liegt die Aufgabe zugrunde, auf kostengünstige Weise Fahrzeuge sowohl von vorne, als auch seitlich auffahrend, kontrolliert abzubremsen, vor einem Hindernis zu schützen und/ oder wieder kontrolliert in Längsrichtung auf die Fahrspur zurückzuleiten.

Diese Aufgabe wird bei einem gattungsgemäßen Anpralldämpfer durch die Merkmale des Anspruchs 1 gelöst.

Auf diese Weise wird eine verbesserte Aufprallenergieaufnahme erzielt und eine Einbeulung bei seitlichem Auffahren vermieden.

Vorteilhafterweise ist in jeweils einem Dämpfungselement eine Segmentplatte angeordnet. Auf diese Weise verändert das Dämpfungselement seine Verformungscharakteristik dahingehend, dass es größere Belastungen und Energiemengen aufnehmen kann. Die Segmentplatte wird dabei in dem Dämpfungselement so angebracht, dass sie vorteilhafterweise auf der dem Verkehr zugewandten Außenseite im Inneren des Dämpfungselements positioniert ist. Die konvexe Außenform der Segmentplatte ist an die konkave Innenkontur des Dämpfungselements exakt angepasst.

In Fahrtrichtung gesehen werden die Segmentplatten vorteilhafterweise im hinteren Bereich der Dämpfungselemente angebracht, so dass sie eine Fortsetzung der außenseitig angebrachten Seitenschilder darstellen und somit der Kraftfluss im Falle eines Anpralls von der Seite, also von den Seitenschildern über das Dämpfungselement in das Innere des Dämpfungselements auf die Segmentplatten verläuft. Auf diese Weise wird eine Schubkraftübertragung erzielt, mit der das Gesamtsystem des Anpralldämpfers größere Belastungen aufnehmen kann, so dass Fahrzeuge der im Straßenverkehr üblichen Gewichtsklassen sicher umgelenkt, abgebremst und auf die Fahrbahn zurückgeleitet werden. Dabei werden die Dämpfungselemente plastisch verformt und zusätzlich werden erfindungsgemäß auch die Segmentplatten plastisch verformt. Die Möglichkeiten der Energieabsorption sind dadurch vorteilhafterweise ausgeweitet und es wird ein charakteristisches Verformungsbild der durch die Segmentplatten belastbareren Dämpfungselemente und damit des Anpralldämpfers erhalten.

Die Erstreckung der Segmentplatten entlang des inneren Kreisbogens der Dämpfungselemente verläuft vorteilhafterweise über den Angriffspunkt des nachfolgenden, an der Außenseite des Dämpfungselements angeordneten Schubstegs hinaus, so dass im Falle eines Anpralls der Kraftfluss und die Schubübertragung von einer Segmentplatte auf den nächstliegenden Schubsteg und somit das nächste Dämpfungselement übertragen wird.

Des Weiteren ist es vorteilhaft, wenn sich die Segmentplatten in ihrer Erstreckung entgegen der Fahrtrichtung mit den außenseitig angebrachten Seitenschildern so überlappen, dass der Kraftfluss und die Schubübertragung im Falle eines Anpralls von der Außenseite, also von den Seitenschildern eingeleitet und durch die Dämpfungselemente auf die Segmentplatten übertragen werden.

Vorteilhafterweise werden die Segmentplatten mit den Dämpfungselementen und den Seitenschildern verbunden, vorzugsweise genietet, verschraubt oder geschweißt. Auf diese Weise wird die gesamte Konstruktion, insbesondere die Seiten deutlich stabilisiert und die Übertragung der Kräfte im Falle eines seitlichen Anpralls ermöglicht, ohne dass die Möglichkeit Stoßenergie von vorne aufzunehmen nachhaltig beeinträchtigt wird. Durch die einfache Handhabung der Befestigungsart lassen sich die Segmentplatten darüber hinaus auch auf bestehende Anpralldämpfer dieser Gattung nachrüsten.

Des Weiteren ist es vorteilhaft, wenn die Segmentplatten nicht alle die gleiche Höhe aufweisen, sondern, in Fahrtrichtung gesehen, z. B. von vorne nach hinten immer größer werden. Die Segmentplatten können entweder bei allen Dämpfungselementen, von vorne bis hinten, angebracht sein, oder bei den aus Fahrtrichtung gesehen vorderen Dämpfungselementen weggelassen werden, um im Falle eines Frontalanpralls eine größere und schnellere Verformung der vorderen Dämpfungselemente zu ermöglichen. Dabei ist es besonders günstig, die Segmentplatten in jeweils aufeinanderfolgenden Dämpfungselementen in ihrer Größe progressiv ansteigend zu dimensionieren, wobei nicht ausgeschlossen ist, dass in direkt aufeinanderfolgenden Dämpfungselementen teilweise auch gleich große Segmentplatten angeordnet sind. Auf diese Weise wird der gesamte Anpralldämpfer von vorne nach hinten stetig belastbarer und bietet dem anprallenden Fahrzeug einen wachsenden Widerstand. Dadurch werden Fahrzeuge, die nicht im vordersten Bereich seitlich auf den Anpralldämpfer auftreffen, durch die dann im Anprallbereich größer dimensionierten Segmentplatten, und den sich somit ergebenden größeren Widerstand, praktische ohne Verzögerung auf gleichmäßige Weise in Fahrtrichtung weitergeführt.

Besonders von Vorteil bei einem Frontalanprall, aber auch bei seitlichem Anprallen, ist die Anordnung der Segmentplatten, der Seitenschilder und der Schubstege. Die Wandund Schubstege weisen denselben Befestigungspunkt an dem jeweils, in Fahrtrichtung gesehen, vorher liegenden Dämpfungselement auf und stützen sich in diesem Punkt durch die Wand eines Dämpfungselements an einer Segmentplatte ab. An dieser Position kann durch das Anbringen eienr Segmentplatte eine punktuelle, oder linienartige Einbuchtung in das Dämpfungselement, im Falle eines Anpralls, vermieden werden.

Vorteilhafterweise sind die Segmentplatten bündig mit dem unteren Rand der Dämpfungselemente abschließend angeordnet. Derart positioniert können alle Dämpfungselemente, an denen eine Segmentplatte angebracht ist, bis zur unteren Grenzkante größere Belastungen aufnehmen und bieten über die gesamte Länge des Anpralldämpfers erhöhten Schutz für anprallende Fahrzeuge, deren Schwerpunkt auf Höhe dessen eines gewöhnlichen PKWs liegt.

Die Erfindung wird nachfolgend unter Bezugnahme auf ein in den Figuren dargestelltes Ausführungsbeispiel näher erläutert.

### Die Zeichnungen zeigen:

Fig. 1 eine Draufsicht auf einen erfindungsgemäßen Anpralldämpfer mit Dämpfungselementen, Segmentplatten, Seitenschildern und Schubstegen,
Fig. 2 eine perspektivische Ansicht auf den erfindungsgemäßen Anpralldämpfer aus Fig. 1 mit Dämpfungselementen, Segmentplatten, Seitenschildern und den Positionen und Punkten, an denen diese miteinander verbunden sind,
Fig. 3 eine Seitenansicht auf ein weiteres Ausführungsbeispiel eines erfindungsgemäßen Anpralldämpfer mit Dämpfungselementen, Segmentplatten, Seitenschildern und dem Boden,
Fig. 4a und Fig. 4b Draufsichten auf ein Ausführungsbeispiel von weiteren Dämpfungselementen mit ausführungsformabhängig zwei, oder vier Segmentplatten.

Ein im allgemeinen mit 1 bezeichneter Anpralldämpfer besteht aus einer Vielzahl von plastisch verformbaren Dämpfungselementen 2. Die Dämpfungselemente 2 sind im Wesentlichen in Fahrtrichtung hintereinander und/oder nebeneinander in dem Anpralldämpfer 1 angeordnet.

In Fig. 1 ist ein zweireihiger Anpralldämpfer 1 mit fünf Dämpfungselementen 2 pro Reihe und einem einzelnen voranstehenden, mittig zu den Reihen positionierten, Dämpfungselement 2 abgebildet. Dieses voranstehende, und die ersten beiden nachfolgenden Dämpferelemente 2, sind zueinander, wenn man ihre Mittelpunkt verbinden würde, in einer Dreiecksformation angeordnet. Ein Kopf-Seitenschild 30 umschlingt das voranstehende Dämpfungselement 2 und die zwei nachfolgenden nebeneinander angeordnete Dämpfungselemente 2 außenseitig bis, in Fahrtrichtung 6 gesehen, bis knapp über den Scheitelpunkt der nachfolgenden Dämpfungselemente 2 hinaus, so dass diese drei vorderen Dämpfungselemente zu einer Einheit verbunden sind.

Erfindungsgemäß ist beim dargestellten Ausführungsbeispiel im Inneren 8 eines Dämpfungselements 2, auf der jeweiligen dem Verkehr zugewandten Außenseite 4 der Reihe von Dämpfungselementen 2 jeweils eine Segmentplatte 5 angeordnet. Jede Segmentplatte 5 ist mit dem ihr zugehörigen Dämpfungselement 2 an mindestens zwei Verbindungsstellen 9 verbunden, vorzugsweise genietet, geschraubt oder geschweißt. Diese Verbindungsstellen 9 verlaufen vorzugsweise einerseits senkrecht zur Längsachse des Anpralldämpfers 1, entlang jeweils einer Mantellinie am Dämpfungselement 2. Andererseits in Fahrtrichtung 6 gesehen, im hinteren Bereich des Dämpfungselements 2 zwischen dem Kontaktpunkt 20 zum folgenden Dämpfungselement 2 und einem Befestigungspunkt 11 eines unten näher erläuterten Schubstegs 7 am Dämpfungselement 2. Die Segmentplatte 5 ragt jeweils nach vorne und hinten über die Verbindungsstellen 9 hinaus. Durch diese einfache Verbindungsart können Segmentplatten an schon bestehende gattungsgemäße Anpralldämpfer nachgerüstet werden und deren Verformungscharakteristik somit dahingehend beeinflusst werden, dass größere Belastungen, vor allem von der Seite, aufgenommen werden können.

Die Segmentplatten 5 ergänzen die Dämpfungselemente 2 und ermöglichen dem Anpralldämpfer 1 eine höhere Anprallenergie zu absorbieren. Des Weiteren wird eine Einbeulung durch ein seitlich aufprallendes Fahrzeug verhindert, da durch die Segmentplatten 5 der Zwischenraum zwischen den einzelnen Dämpfungselementen 2 und der hintere Bereich, in Fahrtrichtung 6 gesehen, nach dem Abschluss der Seitenschilder 3 der Dämpfungselemente 2 belastbarer wird. Anprallende Fahrzeuge werden nicht unkontrolliert zurück auf die Fahrbahn geschleudert, sondern in ihrer Fahrtrichtung so beeinflusst, dass sie durch den Widerstand des Anpralldämpfers 1 kontrolliert entlang der Längsachse des Anpralldämpfers 1 und letztendlich zurück in die Fahrtrichtung 6 geführt werden.

Die hintereinander angeordneten Dämpfungselemente 2 haben einen kreisförmigen Querschnitt 12 und können sich jeweils entlang ihrer benachbarten Mantellinie berühren. Seitlich von den "Berührungspunkten" sind Schubstege 7 so angebracht, dass sich der Anpralldämpfer 1 im Falle eines Anpralls entlang der Längsachse, entsprechend der Druckvorgabe der Schubstege 7 deformiert. Zwischen jeweils zwei Dämpfungselementen 2 sind jeweils zwei Schubstege 7 angeordnet. Die Schubstege 7 ermöglichen eine vorteilhafte Verformungscharakteristik entlang der Längsachse des Anpralldämpfers.

Die Seitenschilder 3 erstrecken sich jeweils von einem, in Fahrtrichtung 6 gesehen, vorderen Dämpfungselement 2, von einem gemeinsamen vorderen Befestigungspunkt 11 mit dem außenseitigen Schubsteg 7, im Wesentlichen tangential an die Mantelfläche eines nachfolgenden Dämpfungselements 2 und etwas darüber hinaus. Daraus folgt gleichzeitig, dass eine auf das Seitenschild 3 aufgebrachte Schubkraft über die Verbindung 9 in das nachfolgende Dämpfungselement 2 über die jeweilige Segmentplatte 5 hinein läuft.

Es sind sowohl auf der Außenseite 4, als auch auf der Innenseite 10 des Anpralldämpfers 1 Seitenschilder 3 angeordnet. Es verbinden somit jeweils zwei Seitenschilder 3 jeweils zwei Dämpfungselemente 2. Die Seitenschilder 3 auf den zur Fahrbahn gerichteten Außenseiten 4 sind, um den von außen auftretenden Belastungen definiert entgegenzuwirken, mit größerer Wandstärke ausgebildet, als jene auf der Innenseite 10 des Anpralldämpfers.

Bei dem Ausführungsbeispiel gemäß Fig.1 sind nur die weiteren Dämpfungselemente 2 nach der Kopfanordnung mit einer Segmentplatte 5 ausgerüstet, obwohl auch die Kopf- Dämpfungselemente mit einer solchen Segmentplatte 5 versehen sein können.

In Fig. 2 ist auf perspektivische Weise der Anpralldämpfer 1 abgebildet. Die Verbindung 9 der Seitenschilder 3 an den Dämpfungselementen 2 erfolgt außenseitig an mindestens fünf Positionen. Sie kann genietet, geschraubt oder geschweißt sein. Die Segmentplatten 5 werden an denselben Verbindungspunkten 9 mitbefestigt, bei kleineren Segmentplatten 5 im Vorderbereich des Anpralldämpfers 1 an drei Befestigungspunkten 9, bei größeren Segmentplatten 5 mit vier oder fünf Befestigungspunkten 9. Die Segmentplatten 5 besitzen unterschiedliche Höhen und weisen an ihrer Unterkante zur Unterkante 14 des Dämpfungselements 2 einen Abstand auf.

In Fig. 3 ist der Anpralldämpfer 1 in einer Seitenansicht abgebildet. Die Seitenschilder 3 sind in ihrer Höhe durchgehend von vorne bis hinten gleich groß dimensioniert.

Die rohrförmigen Dämpfungselemente 2 stehen mit ihrer Rohrachse im rechten Winkel zum Boden 13. Die Segmentplatten 5 schließen bei diesem Ausführungsbeispiel mit dem unteren Rand 14 der Dämpfungselemente 2 bündig ab. Der unteren Rand 14 der Dämpfungselemente steht nicht in Kontakt mit dem Boden 13. Auf diese Weise kann der Anpralldämpfer 1 in diesem Bereich noch erweitert werden.

In Fig. 4a und 4b sind eine weitere Ausführungsformen von Anordnungen von Segmentplatten 5 in einem Dämpfungselement 2 aufgezeigt. Durch zwei im, in Fahrtrichtung 6, hinteren Bereich des Dämpfungselements 2 symmetrisch angeordnete Segmentplatten 5 kann jedes einzelnen Dämpfungselements 2 mehr Verformungsenergie absorbieren und damit die Leistungsfähigkeit des Anpralldämpfers weiter erhöht werden. Durch Anbringen von vier symmetrischen Segmentplatten 5 innerhalb eines Dämpfungselements 2, kann dieser Effekt sogar noch weiter verstärkt werden. Somit sind für den Anpralldämpfer 1 unterschiedliche Steifigkeiten, Dämpfungs- und Verformungscharakeristika einstellbar, so dass auch Anwendungen mit größeren Aufprallenergien durch größere Geschwindigkeiten und/oder größere Massen impliziert werden können.

## Patentansprüche

1. Anpralldämpfer (1) zur Dämpfung des Aufpralls eines Fahrzeugs vor einem Hindernis, umfassend
- eine Vielzahl von in Reihe angeordneten, rohrförmigen, plastisch verformbaren Dämpfungselementen (2), die in Fahrtrichtung (6) durch jeweils mindestens einen Schubsteg (7) miteinander verbunden sind,
- mindestens ein Seitenschild (3), das sich jeweils von einem mit dem mindestens einen Schubsteg (7) gemeinsamen vorderen Befestigungspunkt (11) am, in Fahrtrichtung (6) gesehen, vorderen Dämpfungselement (2), im Wesentlichen tangential zu einer Mantelfläche eines nachfolgenden Dämpfungselements (2) und etwas darüber hinaus erstreckt,
- mindestens eine Segmentplatte (5), die an mindestens einem inneren Teilbereich der Rohrwand mindestens eines Dämpfungselementes (2) an mindestens zwei Verbindungsstellen (9) befestigt ist,
- wobei die mindestens eine Segmentplatte (5) eine Fortsetzung der außenseitig angebrachten Seitenschilder darstellt und somit der Kraftfluss im Falle eines Anpralls, von den Seitenschildern über das Dämpfungselement in das Innere des Dämpfungselements auf die Segmentplatten verläuft.

2. Anpralldämpfer (1) nach Anspruch 1, **dadurch gekennzeichnet, dass** die Segmentplatten (5) zumindest auf der dem Verkehr zugewandten Außenseite (4) des Dämpfungselements (2) anordenbar sind.

3. Anpralldämpfer (1) nach einem der vorherigen Ansprüche, **dadurch gekennzeichnet, dass** die Segmentplatten (5) aus Fahrtrichtung (6) gesehen im hinteren Teil des Dämpfungselements (2) anordenbar sind, wobei im Falle eines Anpralls der Kraftfluss von den Seitenschildern (3) über das Dämpfungselement (2) auf die Segmentplatte (5) verläuft.

4. Anpralldämpfer (1) nach einem der vorherigen Ansprüche, **dadurch gekennzeichnet, dass** die Segmentplatten (5), die im Inneren (8) des Dämpfungselements (2) angeordnet sind, eine entsprechend an das Dämpfungselement (2) angepasste Form aufweisen.

5. Anpralldämpfer (1) nach einem der vorherigen Ansprüche, **dadurch gekennzeichnet, dass** sich die Segmentplatten (5) mit zumindest dem Randbereich der Seitenschilder (3) überlappen.

6. Anpralldämpfer (1) nach einem der vorherigen Ansprüche, **dadurch gekennzeichnet, dass** die Segmentplatten (5) mit den Seitenschildern (3) und jeweils zugeordneten Dämpfungselement (2) verbunden (9) sind.

7. Anpralldämpfer (1) nach einem der vorherigen Ansprüche, **dadurch gekennzeichnet, dass** unterschiedlich hohe Segmentplatten (5) vorgesehen sind.

8. Anpralldämpfer (1) nach einem der vorherigen Ansprüche, **dadurch gekennzeichnet, dass** die Segmentplatten (5), aus Fahrtrichtung (6) gesehen, in ihrer Höhe ansteigen.

9. Anpralldämpfer (1) nach Anspruch 1 oder 5, **dadurch gekennzeichnet, dass** die Seitenschilder (3) auf der Außenseite (4) und auf der Innenseite (10) mit unterschiedlichen Wandstärken ausgebildet sein können.

10. Anpralldämpfer (1) nach Anspruch 1, **dadurch gekennzeichnet, dass** das rohrförmige Dämpfungselement (2) einen kreisförmigen Querschnitt (12) aufweist und eine Rohrachse rechtwinklig zum Boden (13) ausgerichtet ist.

11. Anpralldämpfer (1) nach zumindest einem der vorherigen Ansprüche, **dadurch gekennzeichnet, dass** die Segmentplatten (5) bodenseitig mit dem Rand der Dämpfungselemente (14) bündig abschließen.

12. Anpralldämpfer (1) nach zumindest einem der vorherigen Ansprüche, **dadurch gekennzeichnet, dass** an den Dämpfungselementen (2) mindestens zwei Segmentplatten (5) symmetrisch zueinander angeordnet sind.

13. Anpralldämpfer (1) nach zumindest einem der vorherigen Ansprüche, **dadurch gekennzeichnet, dass** an den Dämpfungselementen (2) mindestens vier Segmentplatten (5) symmetrisch zueinander angeordnet sind.

## Claims

1. An Impact damper (1) for damping the impact of a vehicle in front of an obstacle, comprising
- a plurality of tubular, plastically deformable damping elements (2) arranged In series that are connected to one another in driving direction (6) by means of at least one thrust bar (7),
- at least one side shield (3) extending from a forward fastening point (11) in common with said at least one thrust bar (7) on the forward damping element (2) viewed in driving direction (6), substantially tangentially with respect to an enveloping surface of a subsequent damping element (2) and slightly beyond it,
- at least one segment plate (5) attached to at least an internal partial area of the tube wall of at least one damping element (2) at least at two connecting points (9),
- wherein said at least one segment plate (5) represents a continuation of the side shields attached on the outside so that the transmission of forces in case of an Impact occurs from the side shields via the damping element into the interior of the damping element onto the segment plates.

2. The impact damper (1) according to claim 1, **characterized in that** the segment plate (5) can be arranged at least on the external side (4) of the damping element (2) facing the traffic.

3. The impact damper (1) according to one of the preceding claims, **characterized in that** the segment plates (5) can be arranged in the rear part of the damping element (2) viewed in driving direction (6), wherein the transmission of forces occurs from the side shields (3) via the damping element (2) onto the segment plate (5) in case of an impact.

4. The impact damper (1) according to one of the preceding claims, **characterized in that** the segment plates (5) that are arranged in the interior (8) of the damping element (2) have a shape correspondingly adapted to the damping element (2).

5. The Impact damper (1) according to one of the preceding claims, **characterized in that** the segment plates (5) overlap at least with an edge portion of the side shields (3).

6. The impact damper (1) according to one of the preceding claims, **characterized in that** the segment plates (5) are joined (9) with the side shields (3) and the respectively associated damping element (2).

7. The impact damper (1) according to one of the preceding claims, **characterized in that** segment plates (5) comprising different heights are provided.

8. The impact damper (1) according to one of the preceding claims, **characterized in that** the height of the segment plates (5) increases viewed in driving direction (6).

9. The impact damper (1) according to claim 1 or 5, **characterized In that** the side shields (3) can be formed with different wall thicknesses on the outside (4) and on the Inside (10).

10. The impact damper (1) according to claim 1, **characterized In that** the tubular damping element (2) has a circular cross section (12), the tube axis being oriented perpendicular to the ground (13).

11. The impact damper (1) according to at least one of the preceding claims, **characterized in that** the segment plates (5) are flush with the edge of the damping elements (14) at the bottom.

12. The impact damper (1) according to at least one of the preceding claims, **characterized In that** at least two segment plates (5) are arranged symmetrically to one another on the damping elements (2).

13. The impact damper (1) according to at least one of the preceding claims, **characterized in that** at least four segment plates (5) are arranged symmetrically to one another on the damping elements (2).

## Revendications

1. Amortisseur de chocs (1) pour l'amortissement du choc d'un véhicule devant un obstacle, comprenant
- un grand nombre d'éléments amortisseurs tubulaires (2) disposés alignés, déformables plastiquement, qui sont reliés entre eux dans le sens de la route par au moins une barre de cisaillement (7),
- au moins un bouclier latéral (3) qui s'étend respectivement depuis un point de fixation (11) avant commun avec l'au moins une barre de cisaillement (7), sur l'élément amortisseur (2) avant vue dans le sens de la route (6), sensiblement tangentiellement à une surface d'enveloppe d'un élément amortisseur suivant (2) et un peu au-delà,
- au moins une plaque à segments (5) qui est fixée sur au moins une zone partielle de la paroi tubulaire d'au moins un élément amortisseur (2) sur au moins deux points de connexion (9),
- au moins une plaque à segments (5) représentant un prolongement des boucliers latéraux placés sur la face externe et ainsi le flux de force s'étendant dans le cas d'un impact des boucliers latéraux via l'élément amortisseur vers l'intérieur de l'élément amortisseur sur les plaques à segment.

2. Amortisseur de choc (1) selon la revendication 1, **caractérisé en ce que** les plaques à segments (5) peuvent être disposées au moins sur la face externe (4) de l'élément amortisseur (2), tournée vers le trafic.

3. Amortisseur de choc (1) selon l'une des revendications précédentes, **caractérisé en ce que** les plaques à segment (5) peuvent être disposées vue dans le sens de la route (6) dans la partie arrière de l'élément amortisseur (2), en cas de choc, le flux de force s'étendant depuis les boucliers latéraux (3) via l'élément amortisseur (2) à la plaque à segments (5).

4. Amortisseur de choc (1) selon l'une des revendications précédentes, **caractérisé en ce que** les plaques à segments (5) qui sont disposées à l'intérieur (8) de l'élément amortisseur (2) présentent une forme adaptée correspondante à l'élément amortisseur (2).

5. Amortisseur de choc (1) selon l'une des revendications précédentes, **caractérisé en ce que** les plaques à segments (5) se chevauchent au moins avec la zone de bordure des boucliers latéraux (3).

6. Amortisseur de choc (1) selon l'une des revendications précédentes, **caractérisé en ce que** les plaques à segment (5) sont reliées (9) aux boucliers latéraux (3) et respectivement aux éléments amortisseurs associés (2).

7. Amortisseur de choc (1) selon l'une des revendications précédentes, **caractérisé en ce qu'**il est prévu des plaques à segments (5) de hauteurs différentes.

8. Amortisseur de choc (1) selon l'une des revendications précédentes, **caractérisé en ce que** les plaques à segments (5) augmentent en hauteur vue dans le sens de la route (6).

9. Amortisseur de choc (1) selon la revendication 1 ou 5, **caractérisé en ce que** les boucliers latéraux (3) peuvent être ménagés sur la face externe (4) et sur la face interne (10) avec des épaisseurs de paroi différentes.

10. Amortisseur de choc (1) selon la revendication 1, **caractérisé en ce que** l'élément amortisseur tubulaire (2) présente une section transversale circulaire (12) et un axe de tube est orienté en angle droit par rapport au sol (13).

11. Amortisseur de choc (1) selon l'une des revendications précédentes, **caractérisé en ce que** les plaques à segments (5) sont affleurées côté sol avec le bord des éléments amortisseurs (14).

12. Amortisseur de choc (1) selon l'une des revendications précédentes, **caractérisé en ce qu'**il est disposé sur les éléments amortisseurs (2) au moins deux plaques à segments (5) de manière symétrique entre elles.

13. Amortisseur de choc (1) selon l'une des revendications précédentes, **caractérisé en ce qu'**il est disposé sur les éléments amortisseurs (2) au moins quatre plaques à segments (5) de manière symétrique entre elles.
